# EUROPÄISCHE PATENTSCHRIFT

(11) **EP 2 759 231 B1**
(45) Veröffentlichungstag und Bekanntmachung des Hinweises auf die Patenterteilung: **10.06.2015**
(21) Anmeldenummer: 13005964.5
(22) Anmeldetag: 20.12.2013
(51) Int. Cl.: A47F 5/10, A47F 7/14, G09F 15/00

(54) **Ständer mit wenigstens einer Präsentationswand**
Stand with at least one presentation wall
Support doté d'au moins un mur de présentation

(30) Priorität: 25.01.2013 DE 202013000744 U
(43) Veröffentlichungstag der Anmeldung: 30.07.2014
(73) Patentinhaber: Fluhr Displays e. K., 86850 Fischach (DE)
(72) Erfinder: Kolb, Rudolf, 86850 Fischach (DE)
(74) Vertreter: Munk, Ludwig

(56) Entgegenhaltungen:
- DE-A1-102006 056 002
- DE-A1-102010 039 764
- US-A1- 2004 140 282
- US-A1- 2005 230 336
- US-A1- 2011 062 094
- US-B1- 6 405 879
- US-B1- 6 598 840

## Beschreibung

Die Erfindung betrifft einen Ständer mit wenigstens einer Präsentationswand, die als aus in sich flexiblem Material bestehende Bahn ausgebildet ist und die durch wenigstens zwei federnde Spannstäbe gespannt wird, deren gestreckte Länge größer als die Länge der Präsentationswand ist, und mit einem Standfuß, an dem die Präsentationswand und die Spannstäbe mit ihren unteren Enden angebracht sind.

Eine Anordnung dieser Art ist aus der US 6 598 840 B1 bekannt. Hierbei greifen die mit ihren unteren Enden auf dem Standfuß aufgenommenen Spannstäbe mit ihren oberen Enden am oberen Ende der die Präsentationswand bildenden Bahn an. Sofern mehrere Präsentationswände vorgesehen sind, wird daher eine große Zahl an Spannstäben benötigt. Die bei der bekannten Anordnung vorgesehene Präsentationswand dient hier auch lediglich als Anzeigeeinrichtung inform eines Plakats etc.. Eine Möglichkeit zum Darbieten von Präsentationsmaterial ist nicht vorgesehen.

Die US 2011/006 2094 A1 zeigt ein Display zur Präsentation von Postkarten, wobei durch Paneele gebildete Präsentationswände vorgesehen sind, die mit Schlitzen zum Einstecken von Haltern von hieran anzubringenden Aufnahmefächern zur Aufnahme der Postkarten versehen sind. Die Paneele die Schlitze aufweisenden Paneele können aus Kunststoff bestehen, sind jedoch in sich starr.

Hiervon ausgehend ist es die Aufgabe der vorliegenden Erfindung, einen Ständer eingangs erwähnter Art zu schaffen, bei dem die Präsentationswand nicht nur zusätzliche Möglichkeiten zur Anbringung von Werbung und anderen Informationen aufweist, sondern auch Möglichkeiten zur Darbietung von Präsentationsmaterial besitzt und diesbezüglich eine hohe Variabilität gewährleistet und der einfach auf- und abbaubar und platzsparend transportierbar ist.

Diese Aufgabe wird erfindungsgemäß dadurch gelöst, dass die mit ihrem unteren Ende am Standfuß angebrachte Präsentationswand mit ihrem oberen Ende an einer dem Standfuß gegenüberliegenden Kopftraverse befestigt ist, wobei der Standfuß und die Kopftraverse durch die Spannstäbe überbrückt sind, die in Summe den Standfuß und die Kopftraverse entgegen einer von der gespannten Präsentationswand ausgeübten Rückhaltekraft federnd auseinanderdrücken, und dass an der Präsentationswand wenigstens ein Aufnahmefach zur Aufnahme von Präsentationsmaterialien vorgesehen ist, wobei die Präsentationswand mit Durchbrüchen versehen ist und die Aufnahmefächer mit Halteköpfen versehene Halter aufweisen, die durch hierfür vorgesehene Durchbrüche der die Präsentationswand bildenden Bahn durchsteckbar sind.

Die Durchbrüche der die Präsentationswand bildenden Bahn zum Durchstecken von mit Halteköpfen versehenen Haltern von zugeordneten Aufnahmefächern ermöglichen eine einfache Anbringbarkeit der Aufnahmefächer und damit eine hohe Variabilität in der Bestückung der Präsentationswand mit Aufnahmefächern. Diese bietet gleichzeitig eine große Fläche, die bedruckt werden kann, und damit als zusätzlicher Informationsträger fungieren kann. Mit Hilfe der zwischen dem Standfuß und der Kopftraverse vorgesehenen, federnden Spannstäbe lässt sich eine vergleichsweise hohe Spannkraft erzeugen, wodurch die bahnförmige Präsentationswand sauber gespannt wird, so dass sich eine ebene, flatterfreie Oberfläche ergibt. Die Spannstäbe können dabei lösbar mit dem Standfuß und der Kopftraverse verbunden sein, was eine einfache Montage bzw. Demontage sowie einen platzsparenden Transport ermöglicht. Die Spannstäbe, deren gestreckte Länge größer als die Länge der Präsentationswand ist, werden bei der Montage wie beim Spannen eines Bogens gestaucht. Die von den Spannstäben ausgeübte Kraft entspricht daher praktisch der Kraft eines gespannten Bogens, so dass die Präsentationswand zuverlässig gespannt wird.

Vorteilhafte Ausgestaltungen und zweckmäßige Fortbildungen der übergeordneten Maßnahmen sind in den Unteransprüchen angegeben.

So kann die die Präsentationswand bildende Bahn aus einem transparenten, bedruckbaren Material, vorzugsweise aus einer PET-Kunststofffolie bestehen. Das genannte Material besitzt in vorteilhafter Weise eine hohe Festigkeit und gewährleistet damit eine hohe Lebensdauer einer hieraus hergestellten Präsentationswand. Die Transparenz dieses Materials ermöglicht zudem eine einfache Beleuchtung von hinten, wodurch aufgedruckte Informationen und Darstellungen besonders gut hervorgehoben werden können.

Eine weitere, vorteilhafte Maßnahme kann darin bestehen, dass die die Präsentationswand bildende Bahn an ihren Enden mit Schlaufen versehen ist, Die von den Spannstäben ausgeübte Kraft entspricht daher praktisch der Kraft eines gespannten Bogens, so dass die Präsentationswand zuverlässig gespannt wird.

Vorteilhafte Ausgestaltungen und zweckmäßige Fortbildungen der übergeordneten Maßnahmen sind in den Unteransprüchen angegeben.

So kann die die Präsentationswand bildende Bahn vorteilhaft aus einem transparenten, bedruckbaren Material, vorzugsweise aus einer PEET-Kunststofffolie bestehen. Das genannte Material besitzt in vorteilhafter Weise eine hohe Festigkeit und gewährleistet damit eine hohe Lebensdauer einer hieraus hergestellten Präsentationswand. Die Transparenz dieses Materials ermöglicht zudem eine einfache Beleuchtung von hinten, wodurch aufgedruckte Informationen und Darstellungen besonders gut hervorgehoben werden können.

Eine weitere, vorteilhafte Maßnahme kann darin bestehen, dass die die Präsentationswand bildende Bahn an ihren Enden mit Schlaufen versehen ist, durch die jeweils ein zugeordneter Querstab durchsteckbar ist. Dies ermöglicht ein einfaches und sauberes Spannen der die Präsentationswand bildenden Bahn. Hierzu werden einfach die einander gegenüberliegenden Querstäbe durch einander entgegen gesetzte Kräfte voneinander weggedrückt. In Verbindung mit einem Ständer ermöglichen die genannten Maßnahmen in vorteilhafter Weise eine kederartige Befestigung der Präsentationswand. Hierzu sind der Ständer und die Kopftraverse einfach in jedem Bereich zwischen jeweils zwei Spannstäben mit einem Schlitz versehen, durch den die Präsentationswand mit ihrer Schlaufe durchführbar ist, so dass sich durch anschließendes Einführen des Querstabs in die Schlaufe eine kederartige Fixierung ergibt.

Die der Präsentationswand zugeordneten Aufnahmefächer können zweckmäßig als Falzformlinge ausgebildet sein, die jeweils eine der Präsentationswand gegenüberliegende Rückwand sowie zwei seitliche Begrenzungen und wenigstens eine untere Begrenzung aufweisen. Dabei können in vorteilhafter Weise gestanzte bogenförmige Produkte Verwendung finden, die mit vorgeformten Falzlinien versehen sind und daher vom Nutzer werkzeuglos in Form gebracht, d.h. ähnlich wie eine Faltschachtel aufgefaltet werden können und die im an der Präsentationswand angebrachten Zustand stets eine offene Beschickungsöffnung besitzen.

Gemäß einer anderen Ausführung können die Aufnahmefächer durch jeweils zwei elastische Schnüre gebildet werden, die mit ihren Enden an der Präsentationswand angebracht werden können und die an wenigstens einem Punkt zur Bildung einer der Präsentationswand gegenüber liegenden X- oder H-förmigen Begrenzung zusammen geführt sind. Die Elastizität der Schnüre bewirkt, dass diese stets an die Präsentationswand herangezogen werden, so dass in die entsprechenden Aufnahmefächer eingelegte Päckchen von Präsentationsmaterial unabhängig von der Päckchendicke stets stramm in Anlage an der Präsentationswand gehalten werden, was bei Verwendung von wenig formstabilen Präsentationsmaterialien erwünscht sein kann.

In weiterer Fortbildung der übergeordneten Maßnahmen kann der Ständer mehrere in der Draufsicht nach Art eines gleichseitigen Polygons, vorzugsweise in Form eines gleichseitigen Dreiecks, angeordnete Präsentationswände aufweisen. Dies ergibt in vorteilhafter Weise insgesamt eine große Gesamtpräsentationsfläche. Dabei kann zweckmäßig im Bereich jeder Polygonecke ein Spannstab vorgesehen sein, so dass sich jede Präsentationswand jeweils zwischen zwei Spannstäben befindet und damit zuverlässig gespannt wird.

Eine weitere, zweckmäßige Maßnahme kann darin bestehen, dass der Standfuß und die Kopftraverse des Ständers jeweils mit den Spannstäben zugeordneten, nach außen geneigten Spannstabaufnahmen versehen sind. Auf diese Weise wird vorgegeben, dass die nach Art eines gespannten Bogens angeordneten Spannstäbe eine nach außen konvex gebogene Form annehmen, so dass sich im mittleren Bereich der Spannstäbe von außen gut erreichbare Griffbereiche ergeben, die die Handhabung und Manipulation des Ständers erleichtern, dessen Standfuß vorteilhaft als Fahr- und/oder Drehsockel ausgebildet sein kann.

Zur Bildung eines Fahr- und/oder Drehsockels kann der Standfuß einfach im Bereich von drei, vorzugsweise allen Ecken des ihm zugrunde liegenden Polygons mit Laufrollen versehen sein, die zweckmäßig mit von innen nach außen ansteigender Achse angeordnet sind, so dass sich eine entsprechende Schrägstellung der Rollenebene ergibt, was sich vorteilhaft auf die erzielbare Standsicherheit auswirkt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine perspektivische Ansicht eines erfindungsgemäßen Ständers,
- Figur 2: eine Explosionsdarstellung der Anordnung gemäß Fig. 1 ohne Präsentationswände,
- Figur 3: eine schematische Darstellung der Anordnung gemäß Figur 1 mit abgesenkter Kopftraverse,
- Figur 4: eine Teilansicht eines oberen Ständerabschnitts,
- Figur 5: ein Beispiel für ein auffaltbares Aufnahmefach,
- Figur 6: eine Variante zu Figur 5 und
- Figur 7: ein Beispiel für ein durch Schnüre gebildetes Aufnahmefach.

Hauptanwendungsgebiet der Erfindung sind sog. Displays zum Präsentieren von Präsentationsmaterial, vorzugsweise Drucksachen wie Prospekte, Karten und dergleichen. Derartige Displays enthalten einen Ständer mit Aufnahmemitteln für das Präsentationsmaterial.

Der der Figur 1 zugrunde liegende Ständer 1 enthält einen unteren Standfuß 1, eine obere Kopftraverse 3, zwischen dem Standfuß 2 und der Kopftraverse 3 angeordnete Spannstäbe 4, sowie wenigstens eine bahnförmige Präsentationswand 5, die zwischen dem Standfuß 2 und der Kopftraverse 3 aufgespannt und mit ihren Enden hieran befestigt ist. Zur Erhöhung der Präsentationsfläche können natürlich mehr als eine Präsentationswand 5 vorgesehen sein. Sofern mehr als zwei Präsentationswände 5 vorgesehen sein sollten, sind diese zweckmäßig so angeordnet, dass sie in der Draufsicht ein gleichseitiges Polygon beschreiben. Im dargestellten Beispiel sind drei Präsentationswände 5 vorgesehen, die in der Draufsicht ein gleichseitiges Dreieck beschreiben. In jeder Ecke des Polygons, hier des gleichseitigen Dreiecks, ist dabei ein Spannstab 4 angeordnet. Dementsprechend sind im dargestellten Beispiel drei Spannstäbe 4 vorgesehen, zwischen denen jeweils eine Präsentationswand 5 verläuft.

Die Präsentationswände 5 bestehen aus einem bahnförmigen, in sich beweglichen Material. Dabei kann es sich um ein Gewebe, z.B. ein sogenanntes Mesh-Gewebe oder anderes textiles Material handeln, das ausreichend flexibel und reißfest ist. Im dargestellten Beispiel sollen die Präsentationswände 5 durch eine Kunststofffolie gebildet werden, die zweckmäßig transparent ist und als Druckträger geeignet ist, d.h. bedruckbar ist. Gut geeignet ist hierfür eine PET-Kunststofffolie mit einer Dicke von etwa 175 µm.

Der Standfuß 2 und die Kopftraverse 3 sind hinsichtlich ihrer Umfangskonfiguration an die Konfiguration des der Anordnung der Präsentationswände 5 zugrunde liegenden Polygons angepasst und besitzen dementsprechend im dargestellten Beispiel eine aus einem Dreieck abgeleitete Umfangskonfiguration. Jeder Polygonseite ist eine Präsentationswand 5 zugeordnet, die mit ihren Enden im Bereich der zugeordneten Polygonseite des Standfußes 2 und der Kopftraverse 3 befestigt ist. Zum Spannen der bahnförmigen Präsentationswände werden der Standfuß 2 und die Kopftraverse 3 entgegen der durch die mit ihren Enden hieran befestigten Präsentationswände 5 ausgeübten Haltekräfte voneinander weg gedrückt. Hierzu dienen die Spannstäbe 4, die elastische Federelemente bilden und eine in Richtung der Ständerachse wirkende Federkraft erzeugen, durch welche die Kopftraverse 3 vom Standfuß 2 nach oben weggedrückt wird. Im dargestellten Beispiel sind die Spannstäbe 4 in dem der Figur 1 zugrunde liegenden montierten Zustand, wie ein gespannter Bogen gekrümmt. Die Spannstäbe 4 besitzen im gestreckten Zustand eine größere Länge als die bahnförmigen Präsentationswände 5 und werden beim Aufbau des Ständers 1 entsprechend gestaucht, bzw. gebogen, so dass sich der in Figur 1 angedeutete konvexe Verlauf ergibt und die Präsentationswände 5 wie die Sehne eines Bogens gespannt werden.

Die Präsentationswände 5 können bedruckt bzw. beschrieben sein. Zusätzlich sind im dargestellten Beispiel an den Präsentationswänden 5 Aufnahmefächer 6 angebracht, die zur Aufnahme von Präsentationsmaterial geeignete Taschen bilden. Im dargestellten Beispiel sind an jeder Präsentationswand 5 zwei parallele Reihen von übereinander angeordneten Aufnahmefächern 6 vorgesehen. Diese können gleich oder verschieden sein. Auch ein von einer reihenförmigen Anordnung abweichendes Anordnungsmuster wäre denkbar.

Der Standfuß 2 und die Kopftraverse 3 sind, wie oben schon erwähnt wurde, und aus Figur 2 anschaulich ersichtlich ist, in Anlehnung an die Polygonanordnung der Präsentationswände 5 polygonförmig gestaltet, wobei im dargestellten Beispiel die Form eines gleichseitigen Dreiecks zugrunde liegt. Der Standfuß 2 und die Kopftraverse 3 sind zweckmäßig als aus Metall bestehende Stanz- und Biegeformlinge ausgebildet, wobei die Kopftraverse 3 zur Gewichtserleichterung mit ausgenommenen Fenstern versehen sein kann und dem Standfuß 2 ein hier nicht näher dargestelltes Beschwerungsgewicht zugeordnet sein kann. Der Standfuß 2 und die Kopftraverse 3 sind mit in den Eckbereichen des jeweils zugrunde liegenden Polygons angeordneten, einander zugewandten Spannstabaufnahmen 7 versehen. Dabei handelt es sich um Steckzapfen, auf welche die Enden der rohrförmigen Spannstäbe 4 aufsteckbar sind. Die die Spannstabaufnahmen 7 bildenden Steckzapfen sind mit ihren Enden gegenüber einer Ständerachse nach radial außen geneigt. Hierdurch wird bewirkt, dass die hiermit zum Eingriff kommenden Spannstäbe 4 eine nach radial außen konvexe Biegung annehmen und dementsprechend in ihrem mittleren Bereich deutlich nach radial außen vorspringen, so dass sich von außen gut erfassbare Griffbereiche ergeben. Der Standfuß 2 und die Kopftraverse 3 sind als plattenförmige Bauteile ausgebildet, die in den Ecken des zugrunde liegenden Polygons mit nach innen umgebogenen Ecklaschen 8 versehen sind, die Stützschultern für die in den Eckbereichen des Standfußes 2 bzw. der Kopftraverse 3 angeordneten, hiervon abstehenden Steckzapfen 7 bilden.

Bei der Montage des Ständers 1 werden die Spannstangen 4 zunächst, wie am besten aus Figur 3 erkennbar ist, im gestreckten Zustand mit ihren unteren Enden auf die Steckzapfen 7 des Standfußes 2 aufgesteckt. Zur Montage der Kopftraverse 3 mit den hieran angebrachten Präsentationswänden 5 müssen die Spannstäbe 4 durch entsprechende Biegung auf die durch die bahnförmigen Präsentationswände 5 vorgegebene Sehnenlänge verkürzt werden. Um dabei das Aufstecken der oberen Enden der gebogenen Spannstäbe auf die Steckzapfen 7 der Kopftraverse 3 zu erleichtern, sind die Steckzapfen 7 der Kopftraverse 3 mit jeweils einem vom Zapfenende vorspringenden, als Einführhilfe dienenden, in Figur 2 erkennbaren Finger 9 versehen. An den Steckzapfen 7 des Standfußes 2 sind derartige Einführhilfen nicht erforderlich. Die Steckzapfen 7 des Standfußes 2 können daher einfach, wie Figur 2 weiter zeigt, als die zugeordnete Ecklasche 8 überragende, einfache Stummel ausgebildet sein.

Der Ständer 1 ist zweckmäßig um seine Achse rotierbar und/oder seitlich verfahrbar. Der Standfuß 2 ist dementsprechend als Fahr- und Drehsockel ausgebildet. Hierzu ist der Standfuß 2 mit im Bereich von mindestens drei, vorzugsweise allen Ecken des ihm zugrunde liegenden Polygons angeordneten Laufrollen 10 versehen, die frei drehbar auf einer jeweils zugeordneten Achse 11 aufgenommen sein können. Um eine seitliche Verfahrbarkeit zu ermöglichen, können die Rollen 10 zweckmäßig als auf drehbaren Lagerböcken aufgenommene Lenkrollen ausgebildet sein. Im dargestellten Beispiel sind die Rollen 10 nicht lenkbar. Die im Bereich der Ecken des Standfußes 2 vorgesehenen, nach innen umgebogenen Ecklaschen 8 können dabei auch als Achsträger fungieren. Die Ecklaschen 8 werden praktisch durch eine zweimalige Abwinklung gebildet, so dass sich eine U-förmige Querschnittsform mit einem stehenden Steg 12 ergibt, auf dem die zugeordnete Achse 11 als abstehender Bolzen aufgenommen sein kann. Die Achsen 11 sind nach radial außen ansteigend angeordnet, so dass sich eine nach unten divergierende Schrägstellung der Rollen 10 ergibt, was in einer hohen Standsicherheit resultiert. Zur Erhöhung der Standsicherheit kann der Standfuß 2, wie oben schon erwähnt, mit einem Beschwerungsgewicht versehen sein.

Die Spannstäbe 4 können als einteilige, rohrförmige Stangen ausgebildet sein. Im dargestellten Beispiel sind die Spannstäbe 4 in mehrere Abschnitte unterteilt, die jeweils durch eine Verbindungshülse miteinander verbunden sind. Die Verbindungshülsen können als Metallteile ausgebildet sein. Die hiermit verbundenen Abschnitte der Spannstäbe 4 sind zweckmäßig als Kunststoffrohre, vorzugsweise GFK-Rohre ausgebildet, die die erforderliche Biegsamkeit und Federeigenschaft aufweisen. Im dargestellten Beispiel besitzen die Spannstäbe 4 jeweils einen unteren und einen oberen, aus Kunststoff, vorzugsweise GFK, bestehenden, in Figur 3 bezeichneten Abschnitt 4a, b und ein mittleres, aus einem steiferen Material, vorzugsweise Aluminium, bestehendes Verbindungsrohr. Dieses wandert im montierten Zustand, wie Figur 1 anschaulich zeigt, vergleichsweise weit nach außen und fungiert dementsprechend als Griffstange 13, die zum Drehen und Verfahren des Ständers 1 gut von außen erfasst werden kann. Die Länge des die Griffstange 13 bildenden mittleren Verbindungsrohrs kann kleiner als die Länge der elastischen Abschnitte 4a, b sein. Im dargestellten Beispiel ist eine etwa gleiche Länge vorgesehen, so dass sich eine vergleichsweise lange Griffstange 13 ergibt, was die Bedienungsfreundlichkeit erhöht.

Die Präsentationswände 5 sind an wenigstens einem Ende lösbar am Standfuß 2 bzw. der Kopftraverse 3 angebracht. Hierzu sind die die Präsentationswände 5 bildenden Bahnen, wie Figur 4 weiter erkennen lässt, am betreffenden Ende mit einer Schlaufe 14 versehen, durch die ein Querstab 15 durchgesteckt werden kann. Das das mit einer Schlaufe 14 versehene Ende der Präsentationswand 5 aufnehmende Element in Form des Standfußes 2 und/oder der Kopftraverse 3 ist, wie am besten aus Figur 2 ersichtlich ist, im Bereich seiner jeweils einer Präsentationswand 5 zugeordneten Seitenkanten mit einem Schlitz 16 versehen, dessen Länge der Breite der jeweils zugeordneten Präsentationswand 5 entspricht und dessen lichte Weite kleiner als der Durchmesser des Querstabs 15 ist. Bei der Anbringung der Präsentationswand 5 wird diese mit ihrer Schlaufe 14 ohne den Querstab 15 beim Standfuß von oben nach unten, bei der Kopftraverse von unten nach oben, durch den jeweils zugeordneten Schlitz 16 durchgeführt. Anschließend wird der zugeordnete Querstab 15 eingebracht, wodurch sich eine der Figur 4 zugrunde liegende kederartige Fixierung des betreffenden Endes der Präsentationswand 5 ergibt.

Zweckmäßig können die Präsentationswände 5 an jedem Ende mit einer Schlaufe 14 versehen sein und mittels eines Querstabs 15 kederartig am Standfuß 2 und an der Kopftraverse 3 fixiert werden. Dementsprechend sind auch, wie aus Figur 2 ersichtlich ist, sowohl der Standfuß 2 als auch die Kopftraverse 3 mit entsprechenden Schlitzen 16 versehen.

Zur Lagerung und zum Transport des Ständers 1 wird dieser auseinander gebaut. Dabei werden die Spannstäbe 4 entfernt und so die Kopftraverse 3 freigegeben, die somit auf den Standfuß 2 abgesenkt werden kann. Dieser ist zweckmäßig als Aufnahme für die abgesenkte Kopftraverse 3 ausgebildet. Hierzu sind die nach innen gerichteten Schenkel der abgewinkelten Ecklaschen 8, wie aus Figur 2 ersichtlich ist, an ihren Enden mit jeweils einer Kerbung 17 versehen, in welche jeweils ein Steckzapfen 7 der abgesenken Kopftraverse 3 eingreifen kann, wodurch sich eine zuverlässige Lagesicherung ergibt. Diese Situation liegt der Figur 3 zugrunde. Die Präsentationswände 5 können dabei zu einem Paket zusammengelegt oder wie im dargestellten Beispiel zu einer Rolle 18 aufgewickelt werden, das bzw. die, wie aus Figur 3 rechts ersichtlich ist, zwischen dem Standfuß 2 und der hierauf mit entsprechendem Höhenabstand abgestützten Kopftraverse 3 platziert werden kann. Die Sicherung kann mittels den Standfuß 2 und die hierauf aufgenommene Kopftraverse 3 zusammenhaltender Elemente 18a, z.B. inform von Kabelbindern etc. erfolgen.

Die Präsentationswände 5 können dabei mit einem Ende oder mit beiden Enden vom Standfuß 2 und/oder der Kopftraverse 3 gelöst sein. Zweckmäßig sind die Präsentationswände 5 jedoch auch bei auf den Standfuß 2 abgesenkter Kopftraverse 3 mit wenigstens einem Ende, vorzugsweise mit beiden Enden im Eingriff mit dem zugeordneten Stützelement in Form der Kopftraverse 3 und/oder des Standfußes 2, wie in Figur 3 links und unten angedeutet ist. Die dabei sich ergebenden doppelwandigen Bahnen können leicht aufgerollt oder zusammengelegt werden. Der bestehen bleibende Eingriff der Präsentationswände mit dem Standfuß 2 und der Kopftraverse 3 erleichtert den anschließenden Aufbau des Ständers 1. Da die Präsentationswände 5 bereits angebracht sind, müssen lediglich die Kopftraverse 3 abgehoben und die Spannstäbe 4 in Stellung gebracht werden.

Die Aufnahmefächer 6 können in Form aufgenähter, bzw. aufgehefteter Taschen an den Präsentationswänden 5 fest angebracht sein. Im dargestellten Beispiel sind die Aufnahmefächer 6 als an der zugeordneten Präsentationswand 5 lösbar anbringbare Taschen ausgebildet. Diese können gemäß Figuren 5 und 6 als nach Art einer Faltschachtel auffaltbare Behälter oder gemäß Figur 7 als durch elastische Schnüre gebildete Halter ausgebildet sein. Die gemäß Figuren 5 und 6 vorgesehenen Behälter besitzen jeweils eine der Präsentationswand 5 gegenüber liegende Rückwand 19, sowie zwei hiervon abstehende, seitliche Begrenzungen 20 und wenigstens eine untere Begrenzung 21. Die der Rückwand 19 gegenüber liegende Begrenzung wird durch die der zugeordneten Präsentationswand 5 zugrunde liegende Bahn gebildet. An dieser Seite können die genannten Behälter daher offen sein. In Figur 5 sind zwei voneinander distanzierte, unterhalb der seitlichen Begrenzungen 20 angeordnete, untere Begrenzungen 21 vorgesehen. In Figur 6 ist hiervon abweichend eine über die ganze Breite durchgehende, untere Begrenzung 21 vorgesehen.

Die die Aufnahmefächer 6 der Figuren 5 und 6 bildenden Behälter sind als Falzformlinge ausgebildet, denen jeweils ein bogenförmiger Zuschnitt zugrunde liegt. Dieser enthält die Rückwand 19 sowie hiervon abstehende, den seitlichen Begrenzungen 20 und unteren Begrenzungen 21 zugeordnete Fahnen, die über vorgeformte Falzlinien 22 mit der Rückwand 19 zusammenhängen. Die Falzlinien 22 erleichtern ein manuelles Auffalten der genannten Behältnisse. Die die Aufnahmefächer 6 der Figuren 5 und 6 bildenden Behältnisse können zweckmäßig aus einem transluzenten Material, beispielsweise einer PP-Folie bestehen. Dementsprechend wird der vorstehend genannte Zuschnitt aus einem derartigen Material hergestellt.

Die die Aufnahmefächer 6 bildenden, an der zugeordneten Präsentationswand 5 anbringbaren Behältnisse sind mit in hierzu vorgesehene Durchbrechungen 23 der Präsentationswand 5 einhängbaren Haltern 24 versehen. Diese sind zweckmäßig hakenförmig ausgebildet, so dass sich praktisch hinterschnittene Halteköpfe 25 ergeben. Die hakenförmigen Halter 24 der seitlichen Begrenzungen sind unten offen, die hakenförmigen Halter 21 der unteren Begrenzungen sind seitlich offen. Die durchgehende untere Begrenzung 21 der Anordnung gemäß Figur 6 ist mit seitlichen Haltern und einem mittleren Halter versehen, der praktaisch doppelhakenförmig ausgebildet ist. Bei der Ausführung gemäß 5 sind die seitlichen Begrenzungen an ihrem oberen Ende mit jeweils einem Halter 24 versehen. Bei der Ausführung gemäß Figur 6, der ein etwas höheres Aufnahmefach zugrunde liegt, sind die seitlichen Begrenzungen mit einem oberen und einem hiervon beabstandeten unteren Halter versehen.

Die den Haltern 24 zugeordneten Durchbrüche 23 der Präsentationswand 5 sind hier als Schlitze ausgebildet, wobei die den Haltern 24 der seitlichen Begrenzungen 20 zugeordneten Schlitze paarweise nach unten divergieren und die den seitlichen, im Bereich der unteren Begrenzung vorgesehenen Haltern zugeordneten Schlitze paarweise nach unten konvergieren. Auf diese Weise ergibt sich in Folge der Schwerkraft, mit welcher die Halter 24 in die Schlitze 23 hineingezogen werden, ein guter Sitz.

Bei einer Ausführung der der Figur 7 zugrunde liegenden Art sind zur Bildung der Aufnahmefächer jeweils zwei elastische Schnüre 26, 27 vorgesehen, die an ihren Enden mit Haltern 28 versehen sind und die im Bereich zwischen den Haltern 28 an wenigstens einem Punkt zusammengeführt sind. Hierzu können die Schnüre 26, 27 z.B. zur Bildung einer der Präsentationswand 5 gegenüberliegenden, X-förmigen Begrenzung kreuzförmig miteinander verschlungen sein. Im dargestellten Beispiel gemäß Figur 7 sind die beiden Schnüre 25, 27 zur Bildung einer der Präsentationswand 5 gegenüberliegenden, H-förmigen Begrenzung entlang eines längeren, horizontalen Querstegs 29 zusammengeführt, von dessen seitlichen Enden nach oben und nach unten gerichtete Schnurabschnitte abgehen. Auf diese Weise ergibt sich ein nach vorne durch den Quersteg 29 und die hiervon abgehenden Schnurabschnitte, zur Seite durch die an die oberen Halter 28 anschließenden Schnurabschnitte und nach unten durch die an die unteren Halter 28 anschließenden Schnurabschnitte begrenztes Aufnahmefach, wobei das den Quersteg 29 bildende Rohr als Griff dienen kann, um entgegen der Elastizität der Schnüre 26, 27 einen oberen Einwurfspalt zu öffnen.

Die eingelegten, bogenförmigen Präsentationsmaterialien liegen dabei mit ihrem unteren Rand auf den unteren Haltern 28 bzw. den hieran anschließenden Schnurbereichen auf. Um auch vergleichsweise schmale Präsentationsmaterialien aufnehmen zu können, sind die unteren Halter 28 vergleichsweise nahe nebeneinander angeordnet. Der genannte Abstand ist jedenfalls kleiner als die Länge des zur Bildung der Quertraverse 29 vorgesehenen Rohrs, so dass die hiervon nach unten abgehenden Schnurabschnitte nach unten konvergierend verlaufen. Die vom Quersteg 29 nach oben verlaufenden Schnurabschnitte können entweder vertikal oder nach oben divergierend verlaufen. Die den Haltern 28 zugeordneten Durchbrüche der Präsentationswand sind so angeordnet, dass sich die gewünschte Postion der Halter 28 ergibt. Die Halter 28 sind im dargestellten Beispiel mit quer hierzu verlaufenden, ihre Halteköpfe bildenden Riegeln 30 versehen, die praktisch wie ein Knopf durch ein Knopfloch durch die zugeordneten Durchbrechungen der zugeordneten Präsentationswand 5 durchsteckbar sind. Es wäre auch denkbar, die Riegel drehbar anzuordnen, um den Durchführvorgang zu erleichtern.

## Patentansprüche

1. Ständer mit wenigstens einer Präsentationswand (5), die als aus in sich flexiblem Material bestehende Bahn ausgebildet ist und die durch wenigstens zwei federnde Spannstäbe (4) gespannt wird, deren gestreckte Länge größer als die Länge der Präsentationswand (5) ist, und mit einem Standfuß (2), an dem die Präsentationswand (5) und die Spannstäbe (4) mit ihren unteren Enden angebracht sind, wobei die mit ihrem unteren Ende am Standfuß (2) angebrachte Präsentationswand (5) mit ihrem oberen Ende an einer dem Standfuß (2) gegnüberliegenden Kopftraverse (3) befestigt ist, wobei der Standfuß (2) und die Kopftraverse (3) durch die Spannstäbe (4) überbrückt sind, die in Summe den Standfuß (2) und die Kopftraverse (3) entgegen einer von der gespannten Präsentationswand (5) ausgeübten Rückhaltekraft federnd auseinanderdrücken, **dadurch gekennzeichnet, dass** an der Präsentationswand (5) wenigstens ein Aufnahmefach (6) zur Aufnahme von Präsentationsmaterialien vorgesehen ist, wobei die Präsentationswand (5) mit Durchbrüchen (23) versehen ist und die Aufnahmefächer (6) mit Halteköpfen versehene Halter (24, 28) aufweisen, die durch hierfür vorgesehene Durchbrüche (23) der die Präsentationswand (5) bildenden Bahn durchsteckbar sind.

2. Ständer nach Anspruch 1, **dadurch gekennzeichnet, dass** die die Präsentationswand (5) bildende Bahn aus einem transparenten, bedruckbaren Material, vorzugsweise aus einer PET- Kunststofffolie mit einer Dicke von etwa 175 pm besteht.

3. Ständer nach einem der vorhergehenden Ansprüche, **dadurch gekennzeichnet, dass** die die Präsentationswand (5) bildende Bahn an ihren Enden mit Schlaufen (14) versehen ist, durch die jeweils ein zugeordneter Querstab (15) durchsteckbar ist und dass die einander gegenüberliegenden Querstäbe (15) zum Spannen der Präsentationswand (5) durch einander entgegen gesetzte Kräfte voneinander weg gedrückt werden.

4. Ständer nach einem der vorhergehenden Ansprüche, **dadurch gekennzeichnet, dass** die Aufnahmefächer (6) als Falzformlinge ausgebildet sind, die eine der zugeordneten Präsentationswand (5) gegenüberliegende Rückwand (19), zwei seitliche Begrenzungen (20) und wenigstens eine untere Begrenzung (21) aufweisen, wobei die seitlichen Begrenzungen (2) und jede untere Begrenzung (21) als von der Rückwand (19) weg stehende, durch Falzkanten (22) hiermit verbundene, umgebogene Fahnen ausgebildet sind, die an ihrem rückwandfernen Ende jeweils wenigstens einen Halter (24) aufweisen.

5. Ständer nach einem der vorhergehenden Ansprüche, **dadurch gekennzeichnet, dass** die Durchbrüche (23) zum Durchstecken der Halter (24) als Schlitze ausgebildet sind, die vorzugsweise paarweise gegeneinander geneigt verlaufen.

6. Ständer nach einem der vorhergehenden Ansprüche 1-3, **dadurch gekennzeichnet, dass** die Aufnahmefächer (6) jeweils durch zwei elastische Schnüre (26, 27) gebildet werden, die an ihren Enden mit an der Präsentationswand (5) anbringbaren Haltern (28) versehen sind, und dass die beiden Schnüre (26, 27) an zumindest einem Punkt zur Bildung einer vorderen Begrenzung zusammengeführt, vorzugsweise H-förmig angeordnet sind, wobei die beiden Schnüre (26, 27) vorzugsweise mit ihren einander zugewandten, mittleren Bereichen in einer steifen Rohrtraverse (29) verlaufen.

7. Ständer nach einem der vorhergehenden Ansprüche, **dadurch gekennzeichnet, dass** der Ständer (1) mehrere in der Draufsicht nach Art eines gleichseitigen Polygons, vorzugsweise in Form eines gleichseitigen Dreiecks, angeordnete Präsentationswände (5) vorgesehen sind, wobei in jeder Ecke des vorzugsweise als gleichseitiges Dreieck ausgebildeten Polygons ein Spannstab (4) angeordnet ist.

8. Ständer nach einem der vorhergehenden Ansprüche, **dadurch gekennzeichnet, dass** der Standfuß (2) und die Kopftraverse (3) in jedem zwischen jeweils zwei Spannstäben verlaufenden Randbereich mit einem Schlitz (16) mit einer der Breite der Präsentationswände (5) entsprechenden Länge versehen sind und dass jede Präsentationswand (5) mit ihren Enden durch einen Schlitz (16) des Standfußes (2) und der Kopftraverse (3) durchgesteckt und mittels der ihre Schlaufen (14) durchgreifenden Querstäbe (15) an den voneinander abgewandten Seiten des Standfußes (2) und der Kopftraverse (3) fixiert sind.

9. Ständer nach einem der vorhergehenden Ansprüche, **dadurch gekennzeichnet, dass** bei entfernten Spannstäben (4) die Kopftraverse (3) auf dem eine Aufnahme hierfür bildenden Standfuß (2) aufnehmbar ist, und dass die Präsentationswände (5) vorzugsweise in Form von aufgewickelten Rollen (18) zwischen dem Standfuß (2) und der hierauf aufgenommenen Kopftraverse (3) untergebracht, und durch Halteelemente (18a) gesichert sind.

10. Ständer nach einem der vorhergehenden Ansprüche, **dadurch gekennzeichnet, dass** der Standfuß (2) und die Kopftraverse (3) jeweils mit den Spannstäben (4) zugeordneten, nach außen geneigten Spannstabaufnahmen (7) versehen sind; so dass die hieran angeschlossenen Spannstäbe (4) eine nach außen konvex gebogene Form annehmen.

11. Ständer nach einem der vorhergehenden Ansprüche, **dadurch gekennzeichnet, dass** der Standfuß (2) als Fahr- und/oder Drehsockel ausgebildet ist, der mit in wenigstens drei Ecken des ihm zugrunde liegenden Polygons angeordneten Laufrollen (10) versehen ist, die vorzugsweise mit von innen nach außen ansteigender Achse angeordnet sind.

12. Ständer nach einem der vorhergehenden Ansprüche, **dadurch gekennzeichnet, dass** die Spannstäbe (4) mehrere, durch jeweils eine steife Hülse miteinander verbundene, elastische Abschnitte (4a, b) aufweisen.

13. Ständer nach einem der Ansprüche 10 - 12, **dadurch gekennzeichnet, dass** die Spannstäbe (4) jeweils zwei aus Kunststoff, vorzugsweise GFK, bestehende, mit ihren voneinander abgewandten Enden zum Eingriff mit den Spannstabaufnahmen (7) des Standfußes (2) und der Kopftraverse (3) bringbare, federnde Abschnitte (4a, b) aufweisen, die durch ein mittleres, als Griffstange (13) ausgebildetes Rohr aus einem steiferen Material, vorzugsweise Aluminium, miteinander verbunden sind, wobei die Abschnitte (4a, b) und das die Griffstange (13) bildende Rohr vorzugsweise etwa gleich lang sind.

## Claims

1. A stand with at least one presentation wall (5), which is formed as a web comprised of a material flexible in itself, and which is tensioned by at least two resilient tie rods (4) the stretched length of which is greater than the length of the presentation wall (5), and with a base (2) to which the presentation wall (5) and the tie rods (4) are attached by their lower ends, with the presentation wall (5) attached by its lower end to the base (2) being fixed by its upper end to a top crosshead (3) opposite to the base (2), with the base (2) and the top crosshead (3) being bridged by the tie rods (4), which in total resiliently push apart the base (2) and the top crosshead (3) contrary to a retention force exercised by the tensioned presentation wall (5), **characterised in that** on the presentation wall (5) at least one storage compartment (6) for storing presentation material is provided, with the presentation wall (5) being provided with openings (23) and the storage compartments (6) comprising supports (24, 28) provided with support heads which can be inserted through openings (23) provided for it of the web forming the presentation wall (5).

2. The stand according to claim 1, **characterised in that** the web forming the presentation wall (5) is comprised of a transparent, printable material, preferably of a PET plastic film with a thickness of approximately 175 pm.

3. The stand according to any one of the preceding claims, **characterised in that** the web forming the presentation wall (5) is provided with loops (14) at its ends through which an assigned crossbar (15) can be inserted in each case, and that the crossbars (15) opposite to each other for tensioning of the presentation wall (5) are pushed away from each other by forces opposed to each other.

4. The stand according to any one of the preceding claims, **characterised in that** the storage compartments (6) are formed as folded moulds comprising a rear wall (19) opposite to the assigned presentation wall (5), two lateral boundaries (20) and at least one lower boundary (21), with the lateral boundaries (2) and each lower boundary (21) being formed as bent over flags protruding from the rear wall (19) associated with it by folded edges (22), which flags comprise at least one support (24) each on their end remote from the rear wall.

5. The stand according to any one of the preceding claims, **characterised in that** the openings (23) for the supports (24, 28) to be inserted through them are formed as slots which extend inclined against each other preferably in pairs.

6. The stand according to any one of the preceding claims 1 to 3, **characterised in that** the storage compartments (6) are formed each by two elastic cords (26, 27), which on their ends are provided with supports (28) which can be attached to the presentation wall (5), and that the two cords (26, 27) are joined at least in one point for formation of a front boundary, preferably arranged in an H-shaped mode, with the two cords (26, 27) preferably extending a rigid tubular cross brace (29) with their middle sections facing each other.

7. The stand according to any one of the preceding claims, **characterised in that** the stand (1) comprises several presentation walls (5) arranged in plan view in the fashion of an equilateral polygon, preferably in the form of an equilateral triangle with a tie rod (4) being placed in each corner of the polygon preferably formed as an equilateral triangle.

8. The stand according to any one of the preceding claims, **characterised in that** the base (2) and the top crosshead (3) in each border area extending each between two tie rods are provided with a slot (16) with a length corresponding to the width of the presentation walls (5), and that each presentation wall (5) with its ends is inserted through a slot (16) of the base (2) and the top crosshead (3), and by means of the crossbars (15) passing through their loops (14) is fixed to the sides of the base (2) and the top crosshead (3) facing away from each other.

9. The stand according to any one of the preceding claims, **characterised in that** in the case of removed tie rods (4) the top crosshead (3) is receivable on the base (2) defining an accommodation for it, and that the presentation walls (5) are preferably accommodated in the form of wound up rollers (18) between the base (2) and the top crosshead (3) received on it, and are secured by retaining elements (18a).

10. The stand according to any one of the preceding claims, **characterised in that** the base (2) and the top crosshead (3) are each provided with tie rod accommodations (7) inclined outwards and assigned to the tie rods (4) so that the tie rods (4) connected to them take a shape bent convexly outwards.

11. The stand according to any one of the preceding claims, **characterised in that** the base (2) is formed as a travelling and/or rotary base provided with rollers (10) at least in three corners of the underlying polygon, which rollers are preferably positioned with a rising axis from the inside to the outside.

12. The stand according to any one of the preceding claims, **characterised in that** the tie rods (4) comprise several resilient portions (4a, b) connected with each other by a rigid sleeve.

13. The stand according to claim 10 to 12, **characterised in that** the tie rods (4) each comprise two resilient portions (4a, b) made out of plastic, preferably FRP, which by their ends facing away from each other can be brought to engage with the tie rod accommodations (7) of the base (2) and the top crosshead (3), which portions are connected with each other by a central tube made out of a more rigid material, preferably aluminium, formed as a handlebar (13) with the portions (4a, b) and the tube forming the handlebar (13) being preferably approximately of equal length.

## Revendications

1. Support avec au moins un mur de présentation (5) formé en tant que panneau d'un matériau flexible en soi, et qui est tendu par au moins deux barres de précontrainte (4) élastiques, dont la longueur étirée est supérieure à la longueur du mur de présentation (5), et avec un pied de sol (2) auquel le mur de présentation (5) et les barres de précontrainte (4) sont aménagés avec leurs extrémités inférieures, le mur de présentation (5) aménagé avec son extrémité inférieure au pied de sol (2) étant fixé avec son extrémité supérieure à une traverse de tête (3) opposée au pied de sol (2), le pied de sol (2) et la traverse de tête (3) étant pontée par les barres de précontrainte (4) qui au total écartent de manière élastique le pied de sol (2) et la traverse de tête (3) contre une force de retenue exercée par le mur de présentation (5) tendu, **caractérisé en ce qu'**au mur de présentation (5) au moins un compartiment de réception (6) pour la réception des matériels de présentation est prévu, le mur de présentation (5) étant muni des ouvertures (23) et les compartiments de réception (6) comportant des attaches (24, 28) munies des têtes d'attache qui peuvent être passé à travers des ouvertures (23) prévues pour cela du panneau formant le mur de présentation (5).

2. Support selon la revendication 1, **caractérisé en ce que** le panneau formant le mur de présentation (5) comporte un matériau transparent imprimable, de préférence une feuille en matière plastique PET avec une épaisseur d'environ 175 pm.

3. Support selon l'une quelconque des revendications précédentes, **caractérisé en ce que** le panneau formant le mur de présentation (5) à ces extrémités est pourvu des boucles (14) à travers lesquelles une barre transversale attribuée chacune (15) peut être passée, et que les barres transversales (15) positionnées en vis-à-vis l'une de l'autre pour tendre le mur de présentation (5) sont écartées l'une de l'autre par des forces opposées l'une à l'autre.

4. Support selon l'une quelconque des revendications précédentes, **caractérisé en ce que** les compartiments de réception (6) sont formés en tant que corps plié moulé comportant une paroi arrière (19) opposée au mur de présentation attribué (5), deux limitations latérales (20) et au moins une limitation inférieure (21), les limitations latérales (2) et chaque limitation inférieure (21) étant formé en tant que des drapeaux repliés en saillie de la paroi arrière (19) y connectés par des arêtes de pliage (22), les drapeaux présentant chacun au moins une attache (24) à son extrémité éloignée de la paroi arrière.

5. Support selon l'une quelconque des revendications précédentes, **caractérisé en ce que** les ouvertures (23) pour le passage des attaches (24) sont formées en tant que des fentes qui s'étendent de manière inclinée l'une contre l'autre, de préférence par paires.

6. Support selon l'une quelconque des revendications 1 à 3, **caractérisé en ce que** les compartiments de réception (6) sont chacun formés par deux cordons élastiques (26, 27) qui à leurs extrémités sont munis des attaches (28) attachables au mur de présentation (5), et que les deux cordons (26, 27) en au moins un point sont réunis, de préférence disposés en forme de H, pour former une limitation avant, les deux cordons (26, 27) s'étendant de préférence dans une traverse tubulaire rigide (29) avec leurs zones centrales faisant face l'une à l'autre.

7. Support selon l'une quelconque des revendications précédentes, **caractérisé en ce que** le support (1) comporte plusieurs murs de présentation (5) disposés en vue de dessus de type d'un polygone équilatéral, de préférence d'un triangle équilatéral, une barre de précontrainte (4) étant disposée dans chaque coin du polygone, de préférence formé en tant que triangle équilatéral.

8. Support selon l'une quelconque des revendications précédentes, **caractérisé en ce que** le pied de sol (2) et la traverse de tête (3) dans chaque zone de bord s'étendant chacune entre deux barres de précontrainte sont munis d'une fente (16) d'une longueur correspondant à la largeur des murs de présentation (5), et que chaque mur de présentation (5) avec ses extrémités est passé à travers une fente (16) du pied de sol (2) et de la traverse de tête (3), et fixé au moyen des barres transversales (15) passant à travers ses boucles (14) aux côtés du pied de sol (2) et de la traverse de tête (3) tournés dans des directions opposées l'un par rapport à l'autre.

9. Support selon l'une quelconque des revendications précédentes, **caractérisé en ce que**, lorsque les barres de précontrainte (4) sont enlevées, la traverse de tête (3) est recevable sur le pied de sol (2) formant une réception pour elle, et que les murs de présentation (5) sont rangés, de préférence sous la forme de rouleaux enroulés, entre le pied de sol (2) et la traverse de tête (3) y reçu, et sont fixés par des éléments de maintien (18a).

10. Support selon l'une quelconque des revendications précédentes, **caractérisé en ce que** le pied de sol (2) et la traverse de tête (3) sont chacun munis des réceptions de barre de précontrainte (7) inclinées vers l'extérieur attribuées aux barres de précontrainte (4) de manière que les barres de précontrainte (4) y connectées adoptent une forme courbée de manière convexe vers l'extérieur.

11. Support selon l'une quelconque des revendications précédentes, **caractérisé en ce que** le pied de sol (2) est formé en tant qu'embase roulante et/ou embase tournante qui est munie des galets de roulement (10) dans au moins trois coins du polygone sous-jacent qui sont disposés de préférence avec un axe montant de l'intérieur vers l'extérieur.

12. Support selon l'une quelconque des revendications précédentes, **caractérisé en ce que** les barres de précontrainte (4) comportent plusieurs sections élastiques (4a, b) reliées par une douille rigide.

13. Support selon l'une des revendications 10 à 12, **caractérisé en ce que** les barres de précontrainte (4) chacune comportent des sections élastiques (4a, b) comprenant du plastique, de préférence RFV, qui avec leurs extrémités tournées dans des directions opposées l'un par rapport à l'autre peuvent être engagées dans les réceptions de barre de précontrainte (7) du pied de sol (2) et de la traverse de tête (3), les sections élastiques étant reliées entre eux au moyen d'un tube central formé en tant que barre d'appui (13) d'un matériau plus rigide, de préférence aluminium, le tube formant les sections (4a, b) et la barre d'appui (13) étant de préférence de même longueur.
